# EUROPÄISCHE PATENTSCHRIFT

(11) **EP 0 574 768 B1**
(45) Veröffentlichungstag und Bekanntmachung des Hinweises auf die Patenterteilung: **04.09.1996**
(21) Anmeldenummer: 93108841.3
(22) Anmeldetag: 02.06.1993
(51) Int. Cl.: H01J 9/44, H01J 29/70

(54) **Verfahren und Vorrichtung zum Magnetisieren eines Magnetrings im Hals einer Farbbildröhre**
Method and apparatus for magnetising a magnetic ring around the neck of a cathode ray tube
Méthode et dispositif de magnétisation d'un anneau magnétique entourant le col d'un tube à rayons cathodiques

(30) Priorität: 13.06.1992 DE 4219517
(43) Veröffentlichungstag der Anmeldung: 22.12.1993
(73) Patentinhaber: NOKIA TECHNOLOGY GmbH, D-75175 Pforzheim (DE)
(72) Erfinder: Hassler, Joachim, W-7300 Esslingen (DE); Lenk, Rudi, W-7300 Esslingen (DE); Neusch, Michael, W-7300 Esslingen (DE)

(56) Entgegenhaltungen:
- EP-A- 0 123 612
- FR-A- 2 306 522
- GB-A- 2 000 635
- US-A- 4 662 853

## Beschreibung

### Technisches Gebiet und Begriffsbestimmungen

Das Folgende betrifft ein Verfahren und eine Vorrichtung zum Magnetisieren eines Magnetrings im Hals einer Farbbildröhre mit mehreren Elektronenstrahlen. Im folgenden wird durchgehend auf Röhren vom sogenannten "In-line-Typ" Bezug genommen, bei denen drei Elektronenstrahlen in einer horizontalen Ebene erzeugt werden. Es gilt alles Folgende jedoch entsprechend auch für Röhren vom "Delta-Typ".

Aufgrund von Toleranzen kommt es beim Herstellen von Farbbildröhren zu Abweichungen der aktuellen Strahllagen von Sollagen. Es handelt sich um statische Fehler, die unabhängig von Eigenschaften eines Ablenkers vorhanden sind, und um dynamische Fehler, die durch den Ablenker verursacht werden. Im folgenden interessieren nur die statischen Fehler. Es sind dies: Landung (Farbreinheit), vertikale Rasterlage, Konvergenz und Twist. Diese Fehler werden im folgenden erläutert. Sie werden an verschiedenen Punkten eines Bildschirms 10 ausgemessen, wie er in Fig. 7 schematisch dargestellt ist. In der Mitte des Schirms werden Konvergenz und vertikale Rasterlage ausgemessen, was durch einen mit KV bezeichneten Kreis in Fig. 7 veranschaulicht ist. Dieser Kreis stellt z. B. das Gesichtsfeld eines Mikroskops dar. Meßorte für die Landungsmessung sind mit LL und LR bezeichnet, während Meßorte für die Twistmessungen die Bezeichnungen TL und TR tragen.

Fig. 8 veranschaulicht ein Rastermuster, wie es innerhalb des Kreises KV sichtbar ist. Die drei Elektronenstrahlen der Röhre erzeugen drei kreuzförmige Strichraster, die mit R, G, bzw. B bezeichnet sind. Im Fall von Konvergenz müssen sich die kreuzförmigen Strichraster im wesentlichen decken. Außerdem sollen ihre horizontalen Striche im wesentlichen mit der horizontalen Mittellinie H der Röhre zusammenfallen. Im Beispiel von Fig. 8 weichen die drei horizontalen Striche jeweils um einen Wert YR, YG bzw. YB von der horizontalen Mittellinie H ab. Eine entsprechende Darstellung bestünde darin, die Abweichung des grünen horizontalen Strichs von der horizontalen Mittellinie sowie Abweichungen der roten und blauen horizontalen Striche vom grünen horizontalen Strich anzugeben. Die roten und blauen vertikalen Striche liegen um XRGK bzw. XBGK vom vertikalen grünen Strich ab. Alle Abweichungen betragen typischerweise bis zu einigen Millimetern.

Die Fig. 9a und b veranschaulichen das, was innerhalb der Kreise LL bzw. LR sichtbar ist. Hier ist die Auflösung viel feiner als bei der durch Fig. 8 veranschaulichten Messung. Es werden nämlich nicht makroskopisch Rasterstriche betrachtet, sondern Landungsflecke 11 auf Leuchtstoffstreifen 12. An der Meßstelle LL liegen die Mitten MSL der Leuchtflecke 11 um 40 µm nach links versetzt gegenüber den Mitten MDL der Leuchtstreifen 12. Am Meßort LR fallen dagegen die entsprechenden Mittel MSR und MDR zusammen. Zum Einstellen der Landung wird man Elektronenstrahlen so verschieben, daß alle Leuchtflecke um 20 µm nach rechts rücken, so daß die Leuchtflecke am Meßort LL um 20 µm nach links gegenüber den Leuchtstreifenmitten verschoben sind, während rechts eine entsprechende Verschiebung nach rechts vorliegt. Für dieses Verschieben der Landung um 20 µm müssen die Elektronenstrahlen mit Hilfe eines statischen Magnetfeldes im Röhrenhals um einige Millimeter verschoben werden.

Das vorstehende Landungsbeispiel macht deutlich, daß zwischen "Strahlabweichung" und "Strahlverschiebung" zu unterscheiden ist. Unter Strahlabweichung wird im folgenden eine Abweichung von einer Sollage verstanden. Unter Strahlverschiebung wird derjenige Weg verstanden, um den ein Elektronenstrahl auf dem Bildschirm 10 mit Hilfe eines im Röhrenhals erzeugten Magnetfeldes verschoben werden muß, um eine gewünschte Lage zu erzielen. Dies muß nicht unmittelbar die Sollage sein, sondern es kann sich um eine Zwischenlage handeln.

Die Fig. 10a bis c dienen zum Veranschaulichen des eingangs genannten Twistfehlers. In Fig. 9a ist dargestellt, was an den Meßorten TL und TR erkennbar ist. Die Auflösung ist entsprechend wie in Fig. 8, also so, daß Rasterlinien R, G, B betrachtet werden. Es ist erkennbar, daß links die Linie R über der Linie G liegt, rechts dagegen unter dieser Linie, und daß links der Abstand größer ist als rechts. Die Linie B liegt symmetrisch zur Linie R. Die Fig. 10b und 10c veranschaulichen, daß sich dieser Fehler aus einem Überkreuzungsfehler (Fig. 10b) und eben dem Twistfehler (Fig. 10c) zusammensetzt. Durch die beiden Messungen an den Orten TL und TR können die Einzeleinflüsse der beiden Fehler bestimmt werden.

Zum Abschluß der Begriffsbestimmungen sei erwähnt, daß im folgenden von "Kalibrierröhren" und "Fertigungsröhren" die Rede ist. Unter einer Kalibrierröhre wird eine beliebige Röhre verstanden, mit deren Hilfe die Empfindlichkeit einer Magnetisiervorrichtung beim Einstellen einer Magnetisiereinheit untersucht wird. Eine Fertigungsröhre ist dagegen eine Röhre desselben Typs, an der die vorstehend erläuterten Fehler ausgemessen werden, und in der dann ein Magnetring mit Hilfe eines Magnetisierfeldes magnetisiert wird, das auf Grundlage der Kalibrierdaten und der gemessenen Abweichungen bestimmt wird. Für hochgenaue Einstellungen kann jede einzelne Röhre zunächst als Kalibrierröhre und dann als Fertigungsröhre, jeweils im vorgenannten Sinn, verwendet werden. In der Regel wird man jedoch eine Magnetisiervorrichtung mit Hilfe nur einer Röhre kalibrieren und dann die mit dieser Röhre gewonnenen Werte auf viele Fertigungsröhren anwenden.

### Stand der Technik

Fig. 11 zeigt eine Magnetisiervorrichtung an einer Farbbildröhre 13, die über ein nur schematisch angedeutetes Elektronenstrahlerzeugungssystem 14 im Röhrenhals 15 und über einen Ablenker 16 verfügt. Das Elektronenstrahlerzeugungssystem 14 und der Ablenker 16 werden mit Hilfe einer Röhrenansteuerung 17 betrieben. Vor dem Bildschirm 10 der Farbbildröhre sind fünf Meßeinrichtungen angeordnet, die dieselben Bezeichnungen tragen wie die Meßorte in Fig. 7. Die von diesen Meßeinrichtungen erhaltenen Meßwerte sind zusammengefaßt mit MW bezeichnet.

Am Elektronenstrahlerzeugungssystem 14 sind ein hinterer Magnetring 18.H und ein vorderer Magnetring 18.V befestigt. Typischerweise liegt der hintere Magnetring 18.H etwa in der Mitte des sogenannten Fokussiergitters, während der vordere Ring 18.V am Boden des sogenannten Konvergenztopfes liegt. Der vordere Ring dient zum Korrigieren des Twistfehlers, der hintere Ring zum Korrigieren der anderen oben genannten Fehler. Statt zweier Ringe kann auch ein Band vorhanden sein, das in zwei voneinander getrennten Ebenen magnetisiert wird. Viele Röhrenhersteller verzichten auch ganz auf die Korrektur des Twistfehlers und verwenden demgemäß nur einen Magnetring.

Die Vorrichtung zum Magnetisieren z. B. des hinteren Magnetrings 18.H ist z.B. aus DE-A-26 11 633 bekannt und weist folgendes auf:
- eine Magnetisiereinheit 19.H, eine Kalibriereinrichtung 20 zum Bestimmen, mit Hilfe einer Kalibrierröhre, welche Ströme durch die Magnetisiereinheit welche Strahlverschiebungen bewirken;
- eine Berechnungseinrichtung 21 zum Berechnen von Magnetisierströmen für die Magnetisiereinheit auf Grundlage der Meßwerte MW und der kalibrierten Werte in solcher Weise, daß durch Magnetisieren des Magnetrings mit Hilfe der Magnetisierströme die Strahlen in die Sollagen gelenkt werden sollen; und
- eine Treibereinrichtung 22.H zum Treiben der Magnetisiereinheit 19.H. Darüber hinaus sind ein Kalibrierdatenspeicher 23, eine Drehfelderzeugungseinrichtung 24 und eine Ablaufsteuerung 25 vorhanden.

Zum Magnetisieren des vorderen Magnetrings 18.V ist eine vordere Magnetisiereinheit 19.V vorhanden, die von einem Treiber 22.V angesteuert wird.

Die Fig. 12a und 12b veranschaulichen den Aufbau der hinteren Magneteinheit 19.H bzw. der vorderen Magneteinheit 19.V. Die hintere Magneteinheit verfügt über acht Spulen W1H bis W8H, von denen jede einzeln durch einen zugehörigen Strom i1H bis i8H betreibbar ist. Die acht Spulen liegen in einer rechtwinklig zum Röhrenhals 15 stehenden Ebene unter gegenseitigen Winkeln von 45°. Die vordere Magnetisiereinheit 19.V verfügt über vier Spulen W1V bis W4V, die ebenfalls gesondert über einen jeweils zugehörigen Strom i1V bis i4V betreibbar sind. Alle vier Spulen liegen ebenfalls in einer rechtwinklig zum Röhrenhals 15 stehenden Ebene, mit paarweiser Anordnung jeweils um +30° bzw. -30° gegenüber der horizontalen Ebene versetzt. Aus Fig. 12 ist auch erkennbar, daß der hintere Magnetring 18.H typischerweise oval ist, während der vordere Magnetring 18.V typischerweise rund ist.

Zur Magnetisiervorrichtung gehört auch eine Anzeige 26, auf der z. B. die Meßwerte MW und Daten dargestellt werden können, die in Zusammenhang mit dem von der Ablaufsteuerung 25 bewirkten Ablauf stehen.

Im praktischen Betrieb dieser Vorrichtung ist, wie bei sämtlichen bekannten Vorricntungen, deutlich zwischen Twistkorrektur und Korrektur der anderen statischen Fehler zu unterscheiden. Die Twistkorrektur erfolgt nämlich, falls überhaupt, von Hand, während die anderen Korrekturen automatisch ausgeführt werden. Für die Twistkorrektur begutachtet der Benutzer zunächst alle Fehler und stellt dann, wenn keine weiteren Fehler vorliegen, den Magnetisierstrom so ein, daß durch die dadurch bedingte Magnetisierung des vorderen Magnetrings 18.V der Twistfehler gerade kompensiert sein sollte. Liegen andere Fehler vor, bestimmt der Benutzer nach Erfahrung, um wieviel unter- oder überkorrigiert wird.

Die Korrektur der anderen Fehler erfolgt dagegen mit den folgenden Schritten:
- Kalibrieren der Magnetisiereinheit mit Hilfe einer Kalibrierröhre dahingehend, daß bestimmt wird, welche Ströme durch die Magnetisiereinheit welche Strahlverschiebungen bewirken;
- Ausmessen von Abweichungen der Strahllagen von Sollagen;
- Berechnen von Magnetisierströmen für die Magnetisiereinheit auf Grundlage der gemessenen Abweichungen und der Kalibrierwerte in solcher Weise, daß das Magnetisieren des Magnetrings mit Hilfe der Magnetisierströme die Strahlen in die Sollagen gelenkt werden sollen; und
- Magnetisieren des Magnetrings mit Hilfe der Magnetisierströme.

Das Ausmessen der Abweichungen der Strahllagen von Sollagen kann durch den Benutzer mit Hilfe eines Meßmikroskops erfolgen, woraufhin dieser die Meßwerte in die Berechnungseinrichtung 21 eingibt, oder die Meßwerte können automatisch erfaßt werden, wie z. B. in DE-A-32 06 913 beschrieben.

Der vorstehend aufgelistete Verfahrensablauf zum Magnetisieren ist z. B. aus DE-A-26 11 633 bekannt. Hier werden Ströme zum Erzeugen von 2-, 4- und 6-Polfeldern im Kalibriervorgang bestimmt. Entsprechend werden gemessene Strahlabweichunggen in Magnetisierströme zum Erzeugen solcher Felder umgerechnet. DE-A-28 28 710 gibt an, daß ein derartiges Verfahren in der Praxis zu keinen brauchbaren Ergebnissen führt. Zur Abhilfe wird ein Verfahren vorgeschlagen, das ohne Kalibrierung arbeitet, das Ströme durch einzelne Spulen einstellt, und das ein Magnetisierfeld mit Hilfe eines Hilfsfeldes in einen Magnetring einprägt. Zunächst werden die Ströme durch einzelne Spulen einer Magnetisiereinheit so eingestellt, daß alle Strahlen ihre jeweilige Sollage einnehmen. Die so ermittelten Ströme werden dann mit einem Faktor multipliziert, und die so vergrößerten Ströme werden im Vorzeichen umgekehrt. Dem hierdurch erzeugten Magnetisierfeld wird ein Drehfeld abklingender Amplitude überlagert, also ein Feld, dessen zeitlich/räumliche Lage sich so ändert, daß es im zeitlichen Mittel betreffend das Einprägen des Einstell-Magnetisierfeldes in den Magnetring in allen Raumdichtungen dieses Feldes im wesentlichen gleich wirkt.

Dieses Verfahren ist in mehrfacher Hinsicht nachteilig. Zum einen ist es sehr schwierig, die Ströme durch die einzelnen Spulen der Magnetisiereinheit so einzustellen, daß alle Strahlen ihre jeweilige Sollage einnehmen, da ein Strom durch eine Spule häufig nicht nur so wirkt, daß das erzeugte Magnetfeld einen noch von der Sollage abweichenden Elektronenstrahl in seine Sollage verschiebt, sondern zugleich so wirkt, daß ein bereits richtig eingestellter Elektronenstrahl wieder aus der Sollage verschoben wird. Es sind daher viele Stromeinstellschritte erforderlich, um schließlich alle Elektronenstrahlen im wesentlichen in ihre jeweilige Sollage zu bewegen. Zum zweiten ist problematisch, daß es zu unzufriedenstellenden Ergebnissen führt, wenn beim Umrechnen von Einstellströmen in Magnetisierströmen für alle Ströme derselbe Faktor verwendet wird.

Es bestand daher das Problem, ein Verfahren und eine Vorrichtung zum Magnetisieren eines Magnetrings im Hals einer Farbbildröhre anzugeben, die einfach und genau arbeiten.

### Darstellung der Erfindungen

Das erfindungsgemäße Verfahren weist die weiter oben aufgelisteten Schritte auf und ist dadurch gekennzeichnet, daß
- der Kalibrierablauf der folgende ist:
   -- Betreiben der jeweiligen Spule m mit einem Kalibrierstrom im_KAL, um ein Kalibriermagnetisierfeld zu erzeugen;
   -- Einprägen des von der jeweiligen Spule erzeugten Magnetfeldes in den Magnetring der Kalibrierröhre mit Hilfe eines Hilfsfeldes, das im wesentlichen denselben zeitlich/räumlichen Verlauf aufweist wie ein solches, das beim Magnetisieren des Magnetrings einer Fertigungsröhre verwendet wird;
   -- Messen der Strahlverschiebungen Sn aller Elektronenstrahlen für zwei rechtwinklig zueinanderstehende Richtungen, welche Strahlverschiebungen durch die Magnetisierung des zuvor unmagnetisierten Magnetrings hervorgerufen werden;
   -- Berechnen der Einstellungsempfindlichkeit Emn für jeden Elektronenstrahl jeweils für die zwei rechtwinklig aufeinanderstehenden Raumrichtungen zu Emn = Sn/im_KAL;
- der Ausmeßablauf darin besteht, daß die Strahlabweichungen aller Strahlen von einer jeweiligen Sollage in den zwei zueinander rechtwinklig stehenden Raumrichtungen ausgemessen werden;
- der Berechnungsablauf für die Magnetisierströme durch lineare Überlagerung von Einzelströmen erfolgt, wie sie angesichts der Einstellempfindlichkeiten erforderlich sind, um jeden der Strahlen in seine Sollage zu bewegen; und
- der Magnetisierablauf dadurch erfolgt, daß
   -- die Spulen mit den berechneten Magnetisierströmen betrieben werden, um ein Einstell-Magnetisierfeld zu erzeugen; und
   -- ein Hilfsfeld erzeugt wird, dessen Amplitude zeitlich abnimmt und dessen zeitlich/räumliche Lage sich so ändert, daß es im zeitlichen Mittel betreffend das Einprägen des Einstell-Magnetisierfeldes in den Magnetring der Fertigungsröhre in allen Raumrichtungen dieses Feldes im wesentlichen gleich wirkt.

Die erfindungsgemäße Vorrichtung weist die oben aufgelisteten Einrichtungen auf, die hierbei so ausgebildet sind, daß sie die eben genannten Verfahrensschritte ausführen.

Dem erfindungsgemäßen Verfahren und der erfindungsgemäßen Vorrichtung liegt die Erkenntnis zugrunde, daß Ströme, wie sie beim Kalibrieren bestimmt wurden, zum späteren Korrigieren von Fehlern linear überlagert werden können, wenn die Kalibrierung unter Berücksichtigung zweier Gesichtspunkte erfolgte. Der erste ist der, daß zum Einprägen von Magnetisierungen ein Hilfsfeld verwendet wird, dessen Amplitude zeitlich abnimmt und dessen zeitlich/räumliche Lage so ändert, daß es im zeitlichen Mittel betreffend das Einprägen des Kalibrier- oder Einstellmagnetisierfeldes in einen Magnetring in allen Raumrichtungen dieses Feldes im wesentlichen gleich wirkt. Diese Vorgehensweise ist für sich aus DE-A-28 28 710 bekannt. Der andere wichtige Gesichtspunkt ist der, daß das Kalibrieren unter genau denselben Bedingungen erfolgt, wie das spätere messende Magnetisieren, daß also nicht unmittelbar die Einwirkung von Magnetisierströmen auf Elektronenstrahlen untersucht wird, sondern daß mit Hilfe der Magnetisierströme und des Hilfsfeldes eine Magnetisierung eingeprägt wird und dann der Einfluß dieser Magnetisierung auf die Strahlen untersucht wird. Der kalibrierende Zusammenhang zwischen Magnetisierströmen und Strahlverschiebungen ist also nur ein mittelbarer.

Das erfindungsgemäße Verfahren ermöglicht es erstmals, auch den Twistfehler automatisch mit Hilfe zweier Magnetisiereinheiten einzustellen. Hierzu wird wie folgt verfahren:
- beim Kalibrieren jeder der beiden Magnetisiereinheiten wird untersucht, inwieweit eine durch Magnetisierung des gerade magnetisierten Magnetrings verursachte Strahlverschiebung in y-Richtung an einem Außenrand der Kalibrierröhre zu einer Verschiebung desselben Strahls in y-Richtung in der Röhrenmitte führt;
- an der Fertigungsröhre wird zusätzlich gemessen, wie weit ein Strahl an einem Außenrand in y-Richtung von seiner Solllage abweicht;
- es wird ermittelt, wie weit dieser Strahl durch Magnetisieren des einen Magnetrings mit Hilfe der einen Magnetisiereinheit in y-Richtung am Außenrand zu verschieben ist, damit nach Magnetisieren beider Magnetringe der Strahl sowohl außen wie auch in der Mitte seine jeweilige Sollage einnimmt;
- es wird die aus dieser Verschiebung am Außenrand resultierende Verschiebung in y-Richtung für die Mitte bestimmt, wozu die Kalibrierergebnisse verwendet werden; und
- beim Berechnen der Einstellströme für die andere Magnetisiereinheit werden nicht unmittelbar die genannten erforderlichen Strahlverschiebungen verwendet, sondern Werte, die dadurch gewonnen werden, daß zu diesen Strahlverschiebungen für den jeweiligen Strahl die genannten resultierenden Verschiebungen in y-Richtung für die Mitte addiert werden.

Anschaulicher gesagt, bedeutet dies, daß die Magnetisierströme für die vordere Magnetisiereinheit so berechnet werden, daß sich beim Magnetisieren des vorderen Magnetrings ein Vorhalt bei den Lagen der äußeren Elektronenstrahlen gegenüber den Sollagen einstellt, welcher Vorhalt beim Magnetisieren des hinteren Magnetrings aufgehoben wird.

### Zeichnung

Zur Erfindung:
Fig. 1: Flußdiagramm, das einen Überblick über ein gesamtes Ausführungsbeispiel des erfindungsgemäßen Verfahrens gibt;
Fig. 2: Flußdiagramm zum Veranschaulichen des groben Ablaufs eines Kalibrierverfahrens;
Fig. 3: Flußdiagramm zum Veranschaulichen des groben Ablaufs zum Magnetisieren zweier Magnetringe zur Fehlerkompensation;
Fig. 4a und 4b: detailliertes Flußdiagramm zum Ablauf gemäß Fig. 2;
Fig. 5a und 5 b: detailliertes Flußdiagramm zum Ablauf gemäß Fig. 3;
Fig. 6a, b, c: schematische Diagramme zum Erläutern, wie automatische Twistkorrektur erfolgt;
Figuren zum Stand der Technik (bereits beschrieben, wobei Fig. 11 auch für die Erfindung gilt, jedoch mit anderen Funktionen verschiedener Einrichtungen):
Fig. 7: schematische Darstellung zum Erläutern verschiedener Meßorte;
Fig. 8: Darstellung zum Erläutern, wie ein Konvergenzfehler und ein vertikaler Rasterversatz gemessen werden;
Fig. 9a und 9b: Darstellung zum Erläutern, wie ein Landungsfehler ausgemessen wird;
Fig. 10a, b, c: Darstellungen zum Erläutern, wie ein Twistfehler ausgemessen wird;
Fig. 11: Blockschaltbild einer Farbbildröhre und einer Vorrichtung zum Magnetisieren eines Magnetrings im Hals der Röhre; und
Fig. 12a und 12b: schematische Darstellungen einer hinteren bzw. vorderen Magnetisiereinheit, wie sie um den Hals der Röhre in Fig. 11 angeordnet sind.

### Beschreibung von Ausführungsbeispielen

Gemäß dem in Fig. 1 veranschaulichten allgemeinen Ablauf wird in einem Schritt a1 durch die Ablaufsteuerung 25 auf der Anzeige 26 eine Betriebsartabfrage dargestellt. Sobald eine Eingabe erfolgt ist, was in einem Schritt a2 festgestellt wird, wird in einem Schritt a3 die Art der Eingabe untersucht. Ist Kalibrieren ausgewählt, läuft ein Kalibrierunterprogramm a4 ab, wie es durch die Fig. 2 und 4 näher veranschaulicht wird. Anschließend wird wieder Schritt a1 erreicht. Ist dagegen Magnetisieren ausgewählt, läuft ein Magnetisierunterprogramm a5 ab, wie es durch die Fig. 3 und 5 näher veranschaulicht wird. Nach Abschluß dieses Unterprogramms folgt wieder Schritt a1. Sind weder Kalibrieren noch Magnetisieren durch die Eingabe ausgewählt, erfolgen in einem Unterprogramm a6 sonstige Abläufe, z. B. wird das ganze Verfahren beendet. Ansonsten erfolgt wieder Rückkehr zu Schritt a1.

Das Verfahren gemäß diesem Überblicksablauf kann in vielfacher Weise geändert werden. Z. B. kann das Unterprogramm a5 des Magnetisierens wiederholt so lange ablaufen, bis es durch Tasteneingabe unterbrochen wird. Dadurch läßt sich eine Fertigungsröhre nach der anderen bearbeiten, ohne daß jedesmal der Magnetisierablauf angewählt werden muß.

Das Flußdiagramm gemäß Fig. 2 weist drei Marken K1, K2 und K3 jeweils vor einem Schritt s1, s2 bzw. s3 auf, welche Marken den Überblick im ausführlicheren Programm von Fig. 4a veranschaulichen sollen. Da diese Schritte in Fig. 2 ausführlich beschriftet sind, wird in bezug auf ihren Inhalt auf diese Figur verwiesen. Es handelt sich um drei Kalibrierschritte, nämlich für die hintere Magnetisiereinheit, die vordere Magnetisiereinheit und beide Magnetisiereinheiten gemeinsam in bezug auf eine Wechselwirkung, wie sie bei Twistkorrektur auftritt.

Im Flußdiagramm von Fig. 3 sind drei Marken F1, F2, F3 vor einem jeweiligen Schritt s4, s5 bzw. s6 eingezeichnet, welche Marken die Orientierung im ausführlicheren Flußdiagramm von Fig. 5 erleichtern sollen. Es handelt sich um einen Ablauf zum Messen von Strahlabweichungen, zum Berechnen von Magnetisierströmen und zum Einprägen einer Magnetisierung in einen Magnetring. In bezug auf den detaillierteren Ablauf wird auf die ausführlich beschrifteten Schritte s4 bis s6 in Fig. 3 verwiesen.

Der Schritt s1 von Fig. 2 ist in Fig. 4a in sechs Einzelschritte s1.1 bis s1.6 untergliedert. Im Schritt s1.1 wird die fortlaufende Numerierung für die hinteren Spulen WmH (siehe Fig. 12a) auf den Wert 1 gesetzt. Dann wird ein vorgegebener Kalibrierstrom imH_KAL, z. B. ein Strom von 1 A, durch die Spule WmH geschickt, und diesem Strom wird ein abklingendes Drehfeld überlagert, das z. B. in 100 Schritten von 40 A auf 5 A abnimmt. Sobald der untere Wert für die Amplitude des Drehfeldes erreicht ist, werden das Drehfeld und der Kalibrierstrom abgeschaltet (Schritt s1.2). Nachdem der hintere Magnetring 18.H mit Hilfe des eben genannten Ablaufs magnetisiert wurde, werden im Schritt s1.3 Strahlverschiebungen SnH gemessen. Der Wert n läuft hierbei von 1 bis 6, nämlich für die drei Elektronenstrahlen R, G, B für die beiden rechtwinklig zueinanderstehenden Raumrichtungen x und y. Aus den sechs gemessenen Strahlverschiebungen werden Empfindlichkeiten EmnH = SnH/imH_KAL berechnet und abgespeichert (Schritt s1.4). Anschließend (Schritt s1.5) wird untersucht, ob die Abläufe der Schritte s1 bis s4 bereits für alle der acht Spulen in der hinteren Magnetisiereinheit 19.H erfolgten. Da dies noch nicht der Fall ist, wird ein Schritt s1.6 erreicht, in dem die Spulennummer m um 1 erhöht wird, woraufhin die Schritte s1.2 bis s1.4 erneut ablaufen. Dieses Erhöhen der Spulennummer erfolgt so lange, bis die Kalibrierung für alle acht Spulen der hinteren Magnetisiereinheit abgeschlossen ist.

Ebenso wie Schritt s1 in Fig. 4a in sechs Schritte s1.1 bis s1.6 aufgegliedert ist, ist Schritt s2 von Fig. 2 in sechs Schritte s2.1 bis s2.6 aufgegliedert, die sich von den Schritten s1.1 bis s1.6 im wesentlichen nur dadurch unterscheiden, daß Kalibrierschritte für die vier vorderen Spulen W1V bis W4V ablaufen. In Schritt s2.3 werden jedoch nicht wie in Schritt s1.3 sechs Strahlverschiebungswerte gemessen, sondern nur vier, nämlich nur für die beiden äußeren Strahlen R und B für die beiden Raumrichtungen x und y. Wenn die vier Spulen W1V bis W4V in der Praxis genau gleich wirkend gebaut werden könnten, würde es ausreichend, nur eine einzige Messung in y-Richtung vorzunehmen, z. B. die Verschiebung des Strahles R. Da jedoch die vier Spulen in der Praxis etwas unterschiedlich wirken, sind vier unterschiedliche Magnetisierströme zu berechnen, was vier Messungen erfordert. Hierzu können von den insgesamt sechs zur Verfügung stehenden Größen, also den Abweichungen für die drei Strahlen in den beiden Koordinatenrichtungen, vier beliebige ausgewählt werden, wobei jedoch mindestens eine Messung für einen Außenstrahl in y-Richtung vorhanden sein muß. Dies, weil die Kalibrierung zwischen den Marken K2 und K3 im Hinblick auf spätere Twistkorrektur erfolgt, also auf einen Fehler, der sich in y-Richtung bemerkbar macht. Daher ist es auch erforderlich, die Messungen gemäß Schritt s2.3 an einem Außenrand der Kalibrierröhre vorzunehmen, während die Messungen gemäß Schritt s1.3 in der Röhrenmitte ausgeführt werden.

Fig. 4b schlüsselt den Kalibrierschritt s3 von Fig. 2 in sechs Einzelschritte s3.1 bis s3.6 auf. Da diese Einzelschritte in Fig. 4b ausführlich beschriftet sind, wird in bezug auf ihren Inhalt auf Fig. 4b verwiesen. Es sei hier angemerkt, daß der Wert YRH_A die Abweichung des Strahls R in y-Richtung bedeutet, wie sie durch den hinteren Magnetring verursacht wird und wie sie am Außenrand der Kalibrierröhre gemessen wird. Der Wert YRH_M ist der entsprechende Wert, wie er in der Mitte der Röhre gemessen wird. Für die Werte YRV_A bzw. YRV_M von Schritt s3.5 gilt entsprechendes; sie beziehen sich auf Wirkungen des vorderen statt des hinteren Magnetrings.

Fig. 5a zeigt eine Aufschlüsselung des Schrittes s4 von Fig. 3 in sechs Einzelschritte s4.1 bis s4.6. Was den Inhalt der Schritte s4.1 bis s4.3, wird auf die ausführlich beschriftete Fig. 5a und die Erläuterungen zu den Fig. 8 und 9 verwiesen.

In Schritt s4.4 wird der Twist YRT bestimmt, wie er in Fig. 10c dargestellt ist. Es handelt sich um die twistfehlerbedingte Abweichung in y-Richtung des Strahls R an einem Außenrand. Um diese Abweichung zu korrigieren, sind in besonderer Weise Verschiebungen zu bestimmen, was in Schritt s4.5 erfolgt. Zum Veranschaulichen von Schritt s4.5 wird nun Fig. 6a, b, c erläutert.

Fig. 6a veranschaulicht einen reinen Twistfehler für den Strahl R. Die horizontale Rasterlinie, wie sie von diesem Strahl erzeugt wird, fällt nur in der Röhrenmitte mit der horizontalen Mittellinie H überein, während sie an den beiden Außenrändern um den Wert YRT höher liegt. Wird nun ein äußerer Punkt um den Wert YRTV_A nach unten verschoben, verschiebt sich die Mitte um den Weg YRTV_M nach unten, wobei diese beiden Größen das Verhältnis FV bilden, wie es im Kalibrierschritt s3.6 bestimmt wurde. Diese Beziehung ist durch Gleichung (1) in Fig. 6 wiedergegeben und in Fig. 6b veranschaulicht. Die Verschiebung YRTV_A nach unten ist größer, als es dem im Beispielsfall nach oben gehenden Twistfehler YRT entspricht. Es entsteht dadurch ein Vorhalt, der durch Magnetisieren des hinteren Magnetrings wieder aufgehoben wird. Dazu wird, wie dies in Fig. 6c veranschaulicht ist, der äußere Punkt der Rasterlinie um den Weg YRTH_A nach oben verschoben. In der Mitte erfolgt dabei eine größere Verschiebung, nämlich um den Weg YRTH_M, wobei das Verhältnis zwischen den beiden Wegen dem Verhältnis FH entspricht, wie es im Kalibrierschritt s3.9 bestimmt wurde. Es gilt also die Beziehung gemäß Gleichung (2) in Fig. 6. Beim Ausführungsbeispiel hat FV ungefähr den Wert 0,8 und FH ungefähr den Wert 0,4.

Der Twistfehler ist genau dann korrigiert, wenn die Gleichungen (3) und (4) gemäß Fig. 6 erfüllt sind, die besagen, daß die Differenz zwischen den Verschiebungen nach unten und dann nach oben gerade einer Verschiebung nach unten um den Twistfehler entsprechen, und daß die Verschiebungen nach unten und nach oben in der Mitte sich gerade aufheben müssen. Durch Umformen der Gleichungen (1) bis (4) ergeben sich Gleichungen (5) und (6), aus denen sich schließlich in einer Gleichung (7) ein Wert YRTH_M ergibt. Dieser Wert betrifft die Verschiebung des Strahls R in y-Richtung, wie sie zur Korrektur des Twistes T durch Magnetisierung des hinteren Magnetrings 18.H in der Mitte M des Bildschirms erforderlich ist, wenn dieser Strahl mit Hilfe der Magnetisierung des vorderen Magnetrings 18.V am Außenrand um den Wert YATV_A verschoben wird. Die entsprechenden Werte für den Strahl B werden betragsmäßig gleich, aber im Vorzeichen umgekehrt gewählt.

In Schritt s4.5 wird also aus dem in Schritt s4.4 gemessenen Twistfehler YRT der Wert YRTV_A bestimmt. Dieser wird als erster Korrekturwert T1V verwendet. Es handelt sich hier um eine Korrektur, wie sie vom vorderen Magnetring 18.V zu bewerkstelligen ist. Der zweite Korrekturwert C2V wird dem ersten betragsmäßig gleichgesetzt, bei umgekehrtem Vorzeichen. Es handelt sich um die für den Strahl B erforderliche Verschiebung YBTV_A. Aus diesen Werten werden mit Hilfe des anhand von Fig. 6 veranschaulichten Ablaufs die resultierenden Verschiebungen YRTH_M und YBTH_M für die Schirmmitte bestimmt. Außerdem werden zwei weitere Korrekturwerte C3V und C4V jeweils auf 0 gesetzt, die die Werte XRTV_A bzw. XBTV_A repräsentieren sollen, also Verschiebungen der beiden Außenstrahlen in x-Richtung, hervorgerufen durch die Magnetisierung des vorderen Magnetrings zur Korrektur des Twists T. Diese Wahl für die Außenstrahlen in x-Richtung erfolgt in Anpassung an die entsprechende Wahl im Kalibrierschritt s2.3.

Mit Hilfe der in den Schritten s4.2, s4.3 und s4.5 bestimmten Werte für Verschiebungen, die durch den hinteren Magnetzu bewerkstelligen sind, werden in Schritt s4.6 Korrekturwerte C1H bis C6H berechnet, wie im genannten Schritt aufgelistet.

Nach dem Ablauf der Schritte s4.1 bis s4.6 stehen somit sechs Korrekturwerte CnH fest, die für den hinteren Magnetring gelten, sowie vier Korrekturwerte CnV, die für den vorderen Magnetring gelten. Schritte s5.1 bis s5.8 veranschaulichen, wie aus diesen Korrekturwerten Magnetisierströme für die hintere Magnetisiereinheit 19.H berechnet werden.

In Schritt s5.1 werden sechs Gleichungen, nämlich jeweils eine für jeden der sechs Korrekturwerte C1H bis C6H, aufgestellt. Jeder Korrekturwert ergibt sich als Summe von Einzelkorrekturen, wie sie durch die acht einzelnen Spulenströme i1H bis i8H verursacht werden. Wie sich dabei ein jeweiliger Spulenstrom, gekennzeichnet durch den Index m, auf einen jeweiligen der drei Strahlen in einer der beiden Richtungen, gekennzeichnet durch den Index n, auswirkt, ist durch die Empfindlichkeiten EmnH gegeben, wie sie im Kalibrierschritt s1.4 gewonnen wurden. Da acht Ströme zu bestimmen sind, aber nur sechs Korrekturwerte zur Verfügung stehen, werden Werte für Zwei Ströme aus einer Wertetabelle vorgegeben. Beim Ausführungsbeispiel handelt es sich um Werte für die Ströme i3H und i7H. Nun kann das Gleichungssystem für die sechs Ströme i1H, i2H, i4H, i5H, i6H und i8H gelöst werden, was in Schritt s5.2 erfolgt. Es wird die mit diesen Magnetisierströmen erforderliche Magnetisiergesamtleistung berechnet, und der berechnete Wert wird abgespeichert (Schritt s5.3). In einem folgenden Schritt s5.4 wird untersucht, ob bereits alle Werte für die Ströme i3H und i7H aus der Wertetabelle abgearbeitet wurden. Ist dies nicht der Fall, werden in einem Schritt s5.5 die nächsten Werte für diese zwei Ströme ausgelesen, und die Schritte s5.2 bis s5.4 werden wiederholt. Ergibt sich schließlich, daß die gesamte Tabelle abgearbeitet ist, wird in einem Schritt s5.6 untersucht, für welche Lösung sich die minimale Leistung ergab. Die zugehörigen Werte für die acht Magnetisierströme imH werden abgespeichert.

Nun sind noch die vier Magnetisierströme imV für die vordere Magnetisiereinheit 19.V zu bestimmen. Dies ist relativ einfach, da vier Meßwerte für vier Spulen zur Verfügung stehen. In einem Schritt s5.7 werden die vier Gleichungen für die Ströme entsprechend aufgestellt, wie die sechs Gleichungen in Schritt s5.1. Das Gleichungssystem wird gelöst, und die Werte für die Magnetisierströme imV gemäß der Lösung werden abgespeichert (Schritt s5.8).

Nun steht nur noch die Realisierung des Schrittes s6 aus. Dies erfolgt gemäß Fig. 5b in zwei Unterschritten s6.1 und s6.2. In Schritt s6.1 werden die Magnetisierströme imH an der hinteren Magnetisiereinheit 19.H eingestellt, ein abklingendes Magnetfeld wird überlagert, und alle Ströme werden abgeschaltet, wenn die Amplitude des Drehfelds unter einen Schwellenwert fällt. Es gelten völlig entsprechende Werte wie beim Kalibriervorgang. In Schritt s6.1 werden entsprechend die Ströme imV an der vorderen Magnetisiereinheit 19.V eingestellt, und es erfolgt ein Magnetisieren mit Hilfe eines abklingenden Drehfeldes. Auch hier wird wieder mit entsprechenden Werten wie beim Kalibrieren verfahren. Es sei an dieser Stelle darauf hingewiesen, daß das vordere Drehfeld mit größeren Strömen erzeugt wird, nämlich ausgehend von etwa 60 A.

Das vorstehend beschriebene Ausführungsbeispiel kann leicht dahingehend vereinfacht werden, daß alle Verfahrensschritte wegfallen, die mit der automatischen Twistkorrektur zu tun haben. Es wird dann der Twist gar nicht korrigiert, wie bei verschiedenen Herstellern üblich, oder es erfolgt eine Korrektur von Hand, unter Berücksichtigen eines Vorhalts, und dann erfolgt die restliche Korrektur mit den verbliebenen Verfahrensschritten.

Wird die Twistkorrektur automatisch vorgenommen, aber soll sie weniger genau sein als im vorstehend genannten Ausführungsbeispiel, reicht es aus, eine einzige Twistabweichung auszumessen und aus dieser einen einzigen Korrekturstrom zu berechnen. Dieser wird dann durch die Spulen W1V und W2V so geschickt, daß sie gleichsinnige Magnetpole erzeugen, während ein Strom gleicher Stärke durch die Spulen W3V und W4V in solcher Weise geschickt wird, daß gegensinnige Pole entstehen.

Die Konstruktion der Magnetisiereinheiten hängt stark von praktischen Gegebenheiten ab. So werden z. B. für die vordere Magnetisiereinheit 19.V vier Spulen statt nur zweier, die in der vertikalen Ebene liegen, verwendet, da über vier Spulen die beim Magnetisieren auftretende Wärme besser abgeleitet werden kann als bei nur zwei Spulen. Im Fall der hinteren Magnetisiereinheit 19.H werden acht statt sechs Spulen verwendet, da dann alle Fehler mit praktisch vernünftig erzielbaren Magnetisierströmen korrigiert werden können. Theoretisch würde es zum Korrigieren der sechs möglichen Strahlabweichungen ausreichen, sechs unabhängig voneinander steuerbare Spulen zu verwenden. Bei symmetrisch angeordneten Spulen würde dies jedoch im Fall verschiedener Abweichungen fast unendlich hohe Magnetisierströme erfordern. Diese Schwierigkeit wäre mit sechs unsymmetrisch angeordneten Spulen überwunden, jedoch würde dann Platz verschenkt werden. Der Raum um den Röhrenhals herum muß jedoch so gut wie möglich genutzt werden, um die erforderlichen Magnetfelder mit vernünftigem Aufwand bereitstellen zu können. Es hat sich gezeigt, daß das Anordnen von acht Spulen eine praktisch sinnvolle Lösung darstellt.

## Patentansprüche

1. Verfahren zum Magnetisieren eines Magnetrings (18,H) im Hals (15) einer Farbbildröhre (13) mit mehreren Elektronenstrahlen, im folgenden Fertigungsröhre genannt, welche Magnetisierung mit Hilfe einer mit Spulen versehenen Magnetisiereinheit (19.H) erfolgt und folgende Schritte aufweist:
- Kalibrieren der Magnetisiereinheit mit Hilfe einer Kalibrierröhre dahingehend, daß bestimmt wird, welche Ströme durch die Magnetisiereinheit welche Strahlverschiebungen bewirken;
- Ausmessen von Abweichungen der Strahllagen von Sollagen;
- Berechnen von Magnetisierströmen für die Magnetisiereinheit auf Grundlage der gemessenen Abweichungen und der kalibrierten Werte in solcher Weise, daß durch Magnetisieren des Magnetrings mit Hilfe der Magnetisierströme die Strahlen in die Sollagen gelenkt werden sollen; und
- Magnetisieren des Magnetrings mit Hilfe der Magnetisierströme;
**dadurch gekennzeichnet,** daß
- der Kalibrierablauf der folgende ist:
-- Betreiben der jeweiligen Spule m mit einem Kalibrierstrom im_KAL, um ein Kalibriermagnetisierfeld zu erzeugen;
-- Einprägen des von der jeweiligen Spule erzeugten Magnetfeldes in den Magnetring der Kalibrierröhre mit Hilfe eines Hilfsfeldes, das im wesentlichen denselben zeitlich/räumlichen Verlauf aufweist wie ein solches, das beim Magnetisieren des Magnetrings einer Fertigungsröhre verwendet wird;
-- Messen der Strahlverschiebungen Sn aller Elektronenstrahlen für zwei rechtwinklig zueinanderstehende Richtungen, welche Strahlverschiebungen durch die Magnetisierung des zuvor unmagnetisierten Magnetrings hervorgerufen werden;
-- Berechnen der Einstellungsempfindlichkeit Emn für jeden Elektronenstrahl jeweils für die zwei rechtwinklig aufeinanderstehenden Raumrichtungen zu Emn = Sn/im_KAL;
- der Ausmeßablauf darin besteht, daß die Strahlabweichungen aller Strahlen von einer jeweiligen Sollage in den zwei zueinander rechtwinklig stehenden Raumrichtungen ausgemessen werden;
- der Berechnungsablauf für die Magnetisierströme durch lineare Überlagerung von Einzelströmen erfolgt, wie sie angesichts der Einstellempfindlichkeiten erforderlich sind, um jeden der Strahlen in seine Sollage zu bewegen; und
- der Magnetisierablauf dadurch erfolgt, daß
-- die Spulen mit den berechneten Magnetisierströmen betrieben werden, um ein Einstell-Magnetisierfeld zu erzeugen; und
-- ein Hilfsfeld erzeugt wird, dessen Amplitude zeitlich abnimmt und dessen zeitlich/räumliche Lage sich so ändert, daß es im zeitlichen Mittel betreffend das Einprägen des Einstell-Magnetisierfeldes in den Magnetring der Fertigungsröhre in allen Raumrichtungen dieses Feldes im wesentlichen gleich wirkt.

2. Verfahren nach Anspruch 1, **dadurch gekennzeichnet**, daß als Hilfsfeld ein Drehfeld mit zeitlich abklingender Amplitude verwendet wird, das mit Hilfe der Magnetisiereinheit dadurch erzeugt wird, daß den Magnetisierströmen die Ströme zum Erzeugen des Drehfeldes überlagert werden.

3. Verfahren nach einem der Ansprüche 1 oder 2, **dadurch gekennzeichnet**, daß die Magnetisierströme so berechnet werden, daß sich minimale Magnetisierleistung ergibt.

4. Verfahren nach einem der Ansprüche 1 bis 3, **dadurch gekennzeichnet**, daß dann, wenn die Zahl ZS der Magnetisierspulen größer ist als das Doppelte der Zahl ZE der unabhängig voneinander verstellbaren Elektronenstrahlen, die Magnetisierströme für ZS - 2 · ZE Spulen vorgegeben werden.

5. Verfahren nach einem der Ansprüche 1 bis 4, **dadurch gekennzeichnet**, daß dann, wenn zwei Magnetringe innerhalb des Halses einer Farbbildröhre mit Hilfe zweier Magnetisiereinheiten zu magnetisieren sind, wie folgt verfahren wird:
- beim Kalibrieren jeder der beiden Magnetisiereinheiten wird untersucht, inwieweit eine durch Magnetisierung gerade magnetisierten Magnetrings verursachte Strahlverschiebung in y-Richtung an einem Außenrand der Kalibrierröhre zu einer Verschiebung desselben Strahls in y-Richtung in der Röhrenmitte führt;
- an der Fertigungsröhre wird zusätzlich gemessen, wie weit ein Strahl an einem Außenrand in y-Richtung von seiner Solllage abweicht;
- es wird ermittelt, wie weit dieser Strahl durch Magnetisieren des einen Magnetrings mit Hilfe der einen Magnetisiereinheit in y-Richtung am Außenrand zu verschieben ist, damit nach Magnetisieren beider Magnetringe der Strahl sowohl außen wie auch in der Mitte seine jeweilige Sollage einnimmt;
- es wird die aus dieser Verschiebung am Außenrand resultierende Verschiebung in y-Richtung für die Mitte bestimmt, wozu die Kalibrierergebnisse verwendet werden; und
- beim Berechnen der Einstellströme für die andere Magnetisiereinheit werden nicht unmittelbar die genannten erforderlichen Strahlverschiebungen verwendet, sondern Werte, die dadurch gewonnen werden, daß zu diesen Strahlverschiebungen für den jeweiligen Strahl die genannten resultierenden Verschiebungen in y-Richtung für die Mitte addiert werden.

6. Vorrichtung zum Magnetisieren eines Magnetrings (18.H) im Hals (15) einer Farbbildröhre (13) mit mehreren Elektronenstrahlen, im folgenden Fertigungsröhre genannt, mit
- einer Kalibriereinrichtung (20) zum Kalibrieren einer mit Spulen versehenen Magnetisiereinheit (19.H) mit Hilfe einer Kalibrierröhre dahingehend, daß bestimmt wird, welche Ströme durch die Magnetisiereinheit welche Strahlverschiebungen bewirken;
- eine Berechnungseinrichtung (21) zum Berechnen von Magnetisierströmen für die Magnetisiereinheit auf Grundlage gemessener Abweichungen und der kalibrierten Werte in solcher Weise, daß durch Magnetisieren des Magnetrings mit Hilfe der Magnetisierströme die Strahlen in Sollagen gelenkt werden sollen; und
- einer Treibereinrichtung (22.H) zum Betreiben der Magnetisiereinheit mit den Magnetisierströmen,
**dadurch gekennzeichnet**, daß
- die Kalibriereinrichtung so ausgebildet ist, daß sie den folgenden Kalibrierablauf ausführt:
-- Betreiben der jeweiligen Spule m mit einem Kalibrierstrom im_KAL, um ein Kalibriermagnetisierfeld zu erzeugen;
-- Einprägen des von der jeweiligen Spule erzeugten Magnetfeldes in den Magnetring der Kalibrierröhre mit Hilfe eines Hilfsfeldes, das im wesentlichen denselben zeitlich/räumlichen Verlauf aufweist wie ein solches, das beim Magnetisieren des Magnetrings einer Fertigungsröhre verwendet wird;
-- Messen der Strahlverschiebungen Sn aller Elektronenstrahlen für zwei rechtwinklig zueinander stehende Richtungen, welche Strahlverschiebungen durch die Magnetisierung des zuvor unmagnetisierten Magnetrings hervorgerufen werden;
-- Berechnen der Einstellungsempfindlichkeit Emn für jeden Elektronenstrahl jeweils für die zwei rechtwinklig aufeinanderstehenden Raumrichtungen zu Emn = Sn/im_KAL;
- die Berechnungseinrichtung so ausgebildet ist, daß sie einen Berechnungsablauf ausführt, gemäß dem die Magnetisierströme durch lineares Überlagern von Einzelströmen berechnet werden, wie sie angesichts der Einstellempfindlichkeiten erforderlich sind, um jeden der Strahlen in seine Sollage zu bewegen; und
- die Treibereinrichtung so ausgebildet ist, daß sie
-- die Spulen mit den berechneten Magnetisierströmen betreibt, um ein Einstell-Magnetisierfeld zu erzeugen; und
-- ein Hilfsfeld erzeugt, dessen Amplitude zeitlich abnimmt und dessen zeitlich/räumliche Lage sich so ändert, daß es im zeitlichen Mittel betreffend das Einprägen des Einstell-Magnetisierfeldes in den Magnetring der Fertigungsröhre in allen Raumrichtungen dieses Feldes im wesentlichen gleich wirkt.

## Claims

1. Method of magnetizing a magnet ring (18.H) in the neck (15) of a colour picture tube (13) having a plurality of electron beams, hereinafter referred to as production tube, which magnetizing is performed with the aid of a magnetizing unit (19.H) provided with coils and comprises the following steps:
- calibration of the magnetizing unit with the aid of a calibration tube to determine which currents through the magnetizing unit bring about which beam displacements;
- measurement of deviations of the beam positions from specified positions;
- calculation of magnetizing currents for the magnetizing unit on the basis of the measured deviations and the calibrated values in such a way that the beams should be deflected into the specified positions by magnetizing the magnet ring with the aid of the magnetizing currents; and
- magnetization of the magnet ring with the aid of the magnetizing currents;
characterized in that
- the calibration sequence is as follows:
-- operation of the respective coil m with a calibrating current im_KAL in order to generate a calibrating magnetizing field;
-- injection of the magnetic field generated by the respective coil into the magnet ring of the calibration tube with the aid of an auxiliary field which has essentially the same time/space variation as one used in magnetizing the magnet ring of a production tube;
-- measurement of the beam displacements Sn of all the electron beams for two directions which are at right angles to one another, which beam displacements are induced by the magnetization of the previously unmagnetized magnet ring;
-- calculation of the adjustment sensitivity Emn for each electron beam for the two spatial directions which are each at right angles to one another as Emn = Sn/im_KAL;
- the measurement sequence consists in measuring the beam deviations of all the beams from a respective specified position in the two spatial directions which are at right angles to one another;
- the calculation sequence for the magnetizing currents is performed by linear superimposition of individual currents as is necessary in view of the adjustment sensitivities in order to move each of the beams into its specified position; and
- the magnetization sequence is performed by
-- operating the coils with the calculated magnetizing currents in order to generate an adjustment magnetizing field; and
-- generating an auxiliary field whose amplitude decreases with time and whose time/space position changes so that it acts essentially equally in all the spatial directions of said field as a time average in relation to the injection of the adjustment magnetizing field into the magnet ring of the production tube.

2. Method according to Claim 1, characterized in that a rotating field which has an amplitude which decays with time and which is generated with the aid of the magnetizing unit by superimposing on the magnetising currents the currents for generating the rotating field is used as auxiliary field.

3. Method according to one of Claims 1 or 2, characterized in that the magnetizing currents are calculated so that minimum magnetizing power is ensured.

4. Method according to one of Claims 1 to 3, characterized in that if the number ZS of magnetizing coils is greater than twice the number ZE of mutually independently adjustable electron beams, the magnetizing currents are set for ZS - 2 · ZE coils.

5. Method according to one of Claims 1 to 4, characterized in that, if two magnet rings are to be magnetized inside the neck of a colour picture tube with the aid of two magnetizing units, the procedure is as follows:
- during the calibration of each of the two magnetizing units, the extent is investigated to which a beam displacement in the y-direction at an outer edge of the calibration tube, which beam displacement is caused by magnetizing a magnet ring which is just magnetized, results in a displacement of the same beam in the y-direction in the tube centre is investigated;
- the extent to which a beam deviates from its specified position in the y-direction at an outer edge is additionally measured on the production tube;
- the extent to which said beam can be displaced in the y-direction at the outer edge by magnetizing the one magnet ring with the aid of the one magnetizing unit is determined so that, after magnetizing the two magnet rings, the beam occupies its respective specified position both at the outside and in the centre;
- that displacement in the y-direction which results from said displacement at the outer edge is determined for the centre, for which purpose the calibration results are used; and
- in calculating the adjustment currents for the other magnetizing unit, the necessary beam displacements mentioned are not used directly for the other magnetizing unit, but values which are obtained by adding to said beam displacements for the respective beam the resulting displacements mentioned in the y-direction for the centre.

6. Apparatus for magnetizing a magnet ring (18.H) in the neck (15) of a colour picture tube (13) having a plurality of electron beams, hereinafter referred to as production tube, comprising
- a calibration device (20) for calibrating a magnetizing unit (19.H) provided with coils with the aid of a calibration tube to determine which currents through the magnetizing unit bring about which beam displacements;
- a calculation device (21) for calculating magnetizing currents for the magnetizing unit on the basis of measured deviations and the calibrated values in such a way that the beams should be deflected into specified positions by magnetizing the magnet ring with the aid of the magnetizing currents;
- a driver device (22.H) for operating the magnetizing unit with the magnetizing currents, characterized in that
- the calibration device is so designed that it carries out the following calibration sequence:
-- operation of the respective coil m with a calibrating current im_KAL in order to generate a calibrating magnetizing field;
-- injection of the magnetic field generated by the respective coil into the magnet ring of the calibration tube with the aid of an auxiliary field which has essentially the same time/space variation as one used in magnetizing the magnet ring of a production tube;
-- measurement of the beam displacements Sn of all the electron beams for two directions which are at right angles to one another, which beam displacements are induced by the magnetization of the previously unmagnetized magnet ring;
-- calculation of the adjustment sensitivity Emn for each electron beam for the two spatial directions which are each at right angles to one another as Emn = Sn/im_KAL;
- the calculation device is designed so that it carries out a calculation sequence according to which the magnetizing currents are calculated by linear superimposition of individual currents such as are necessary in view of the adjustment sensitivities in order to move each of the beams into its specified position;
- the driver device is so designed that it
-- operates the coils with the calculated magnetizing currents to generate an adjustment magnetizing field; and
-- generates an auxiliary field whose amplitude decreases with time and whose time/space position changes so that it acts essentially equally in all the spatial directions of said field as a time average in relation to the injection of the adjustment magnetizing field into the magnet ring of the production tube.

## Revendications

1. Procédé de magnétisation d'un tore magnétique (18.H) situé dans le col (15) d'un tube image en couleurs (13) à plusieurs faisceaux électroniques, appelé ci-après tube de fabrication, laquelle magnétisation s'effectue à l'aide d'une unité de magnétisation (19.H) équipée de bobines et comprend les étapes suivantes :
- calibrage de l'unité de magnétisation à l'aide d'un tube de calibrage en vue de déterminer la nature des courants traversant l'unité de magnétisation et les déplacements de faisceaux qu'ils produisent ;
- mesure des écarts de position des faisceaux par rapport à des positions de consigne ;
- calcul de courants de magnétisation pour l'unité de magnétisation sur la base des écarts mesurés et des valeurs calibrées de manière telle que les faisceaux sont dirigés dans les positions de consigne par magnétisation du tore magnétique à l'aide des courants de magnétisation ; et
- magnétisation du tore magnétique à l'aide des courants de magnétisation ;
**caractérisé** par le fait que
- l'opération de calibrage se déroule de la manière suivante :
-- activation de la bobine m considérée avec un courant de calibrage im _KAL pour produire un champ magnétique de calibrage ;
-- application du champ magnétique produit par la bobine considérée dans le tore magnétique du tube de calibrage à l'aide d'un champ auxiliaire qui présente sensiblement la même répartition dans le temps / dans l'espace qu'un champ utilisé pour la magnétisation du tore magnétique d'un tube de fabrication ;
-- mesure des déplacements Sn de tous les faisceaux électroniques pour deux directions perpendiculaires entre elles, lesquels déplacements de faisceaux sont produits par la magnétisation du tore magnétique auparavant non magnétisé ;
-- calcul de la sensibilité de réglage Emn pour chaque faisceau électronique, respectivement pour les deux directions dans l'espace perpendiculaires entre elles, selon la formule Emn = Sn/im _ KAL ;
- la séquence de mesure consiste à mesurer les écarts de tous les faisceaux par rapport à leur position de consigne respective dans les deux directions dans l'espace perpendiculaires entre elles ;
- le calcul des courants de magnétisation s'effectue par superposition linéaire de courants individuels, tels qu'ils sont nécessaires du point de vue des sensibilités de réglage, pour déplacer chacun des faisceaux dans sa position de consigne ; et
- la séquence de magnétisation consiste
-- à activer les bobines avec les courants de magnétisation calculés pour produire un champ magnétique de réglage ; et
-- à produire un champ auxiliaire dont l'amplitude diminue dans le temps et dont la position dans le temps / dans l'espace varie de manière telle que ledit champ agit dans le temps sensiblement de la même manière dans toutes ses directions dans l'espace, en ce qui concerne l'application du champ magnétique de réglage dans le tore magnétique du tube de fabrication.

2. Procédé selon la revendication 1, **caractérisé** par le fait que le champ auxiliaire utilisé est un champ tournant dont l'amplitude décroît dans le temps et qui est produit à l'aide de l'unité de magnétisation en superposant aux courants de magnétisation les courants destinés à produire le champ tournant.

3. Procédé selon l'une des revendications 1 ou 2, **caractérisé** par le fait que les courants de magnétisation sont calculés de manière à obtenir une puissance de magnétisation minimale.

4. Procédé selon l'une des revendications 1 à 3, **caractérisé** par le fait que lorsque le nombre ZS des bobines de magnétisation est supérieur au double du nombre ZE des faisceaux électroniques pouvant être déplacés indépendamment les uns des autres, les courants de magnétisation sont prédéterminés pour ZS - 2 . ZE bobines.

5. Procédé selon l'une des revendications 1 à 4, **caractérisé** par le fait que lorsque deux tores magnétiques doivent être magnétisés à l'intérieur du col d'un tube image en couleurs à l'aide de deux unités de magnétisation, on procède de la manière suivante :
- lors du calibrage de chacune des deux unités de magnétisation on examine dans quelle mesure un déplacement de faisceau dans la direction y sur un bord extérieur du tube de calibrage, produit par la magnétisation du tore magnétique justement magnétisé, entraîne un déplacement du même faisceau dans la direction y au milieu du tube ;
- on mesure en plus sur le tube de fabrication dans quelle mesure un faisceau s'écarte de sa position de consigne sur un bord extérieur dans la direction y ;
- on détermine dans quelle mesure ce faisceau doit, par magnétisation de l'un des tores magnétiques à l'aide de l'une des unités de magnétisation, être déplacé dans la direction y sur un bord extérieur pour que, après la magnétisation des deux tores magnétiques, le faisceau adopte sa position de consigne aussi bien à l'extérieur qu'au milieu ;
- on détermine, en utilisant les résultats de calibrage, le déplacement dans la direction y au milieu qui résulte de ce déplacement sur le bord extérieur ; et
- lors du calcul des courants de réglage pour l'autre unité de magnétisation on utilise, non pas directement les déplacements de faisceaux nécessaires mentionnés, mais des valeurs qui sont obtenues en additionnant à ces déplacements de faisceaux pour le faisceau considéré, les déplacements mentionnés qui en résultent dans la direction y pour le milieu.

6. Dispositif pour la magnétisation d'un tore magnétique (18.H) dans le col (15) d'un tube image en couleurs (13) à plusieurs faisceaux électroniques, appelé ci-après tube de fabrication, comprenant
- un dispositif de calibrage (20) pour calibrer une unité de magnétisation (19.H) équipée de bobines à l'aide d'un tube de calibrage en vue de déterminer la nature des courants traversant l'unité de magnétisation et les déplacements de faisceau qu'ils produisent ;
- un dispositif de calcul (21) pour calculer des courants de magnétisation pour l'unité de magnétisation sur la base d'écarts mesurés et des valeurs calibrées de manière telle que les faisceaux sont dirigés dans des positions de consigne par magnétisation du tore magnétique à l'aide des courants de magnétisation ; et
- un dispositif d'excitation (22.H) pour activer l'unité de magnétisation avec les courants de magnétisation,
**caractérisé** par le fait que
- le dispositif de calibrage est réalisé de manière à exécuter la séquence de calibrage suivante :
-- activation de la bobine m considérée avec un courant de calibrage im _ KAL pour produire un champ magnétique de calibrage ;
-- application du champ magnétique produit par la bobine considérée dans le tore magnétique du tube de calibrage à l'aide d'un champ auxiliaire qui présente sensiblement la même répartition dans le temps / dans l'espace qu'un champ utilisé pour la magnétisation du tore magnétique d'un tube de fabrication;
-- mesure des déplacements Sn de tous les faisceaux électroniques pour deux directions perpendiculaires entre elles, lesquels déplacements de faisceaux sont produits par la magnétisation du tore magnétique auparavant non magnétisé ;
-- calcul de la sensibilité de réglage Emn pour chaque faisceau électronique, respectivement pour les deux directions dans l'espace perpendiculaires entre elles, selon la formule Emn = Sn/im _ KAL ;
- le dispositif de calcul est réalisé de telle manière qu'il exécute une séquence de calcul selon laquelle les courants de magnétisation sont calculés par superposition linéaire de courants individuels, tels qu'ils sont nécessaires du point de vue des sensibilités de réglage, pour déplacer chacun des faisceaux dans sa position de consigne ; et
- le dispositif d'excitation est réalisé de telle manière
-- qu'il active les bobines avec les courants de magnétisation calculés pour produire un champ magnétique de réglage ; et
-- qu'il produit un champ auxiliaire dont l'amplitude diminue dans le temps et dont la position dans le temps / dans l'espace varie de manière telle que ledit champ agit dans le temps sensiblement de la même manière dans toutes ses directions dans l'espace, en ce qui concerne l'application du champ magnétique de réglage dans le tore magnétique du tube de fabrication.
